# EUROPÄISCHE PATENTSCHRIFT

(11) **EP 3 682 763 B1**
(45) Veröffentlichungstag und Bekanntmachung des Hinweises auf die Patenterteilung: **01.09.2021**
(21) Anmeldenummer: 19208811.0
(22) Anmeldetag: 13.11.2019
(51) Int. Cl.: A47B 88/447, A47B 88/493

(54) **AUSZUGSFÜHRUNG FÜR EINE SCHUBLADE MIT INTEGRIERTER ABHEBESICHERUNG**
PULL-OUT GUIDE FOR A DRAWER WITH INTEGRATED LIFT-OFF SAFEGUARD
GLISSIÈRE POUR UN TIROIR POURVUE DE SÉCURITÉ ANTI-SOULÈVEMENT INTÉGRÉE

(30) Priorität: 17.01.2019 DE 202019100247 U
(43) Veröffentlichungstag der Anmeldung: 22.07.2020
(73) Patentinhaber: Anton Schneider GmbH & Co KG, 79341 Kenzingen (DE)
(72) Erfinder: Weber, Heimo, 79194 Gundelfingen (DE); Breisacher, Andreas, 79346 Endingen (DE)
(74) Vertreter: Kohler Schmid Möbus Patentanwälte

(56) Entgegenhaltungen:
- DE-A1- 4 226 812
- DE-A1-102010 060 584
- DE-A1-102013 113 671
- DE-C2- 4 019 124
- ES-T3- 2 548 167
- US-A1- 2016 128 475

## Beschreibung

Die Erfindung betrifft eine Auszugsführung für eine Schublade gemäß dem Oberbegriff von Anspruch 1.

Eine derartige Auszugsführung ist beispielsweise durch die US 2016/128475 A1 bekannt geworden.

Es ist bekannt, dass die Kombination aus Schublade und einer solchen Auszugsführung sich mit vergleichsweise geringer Höhe ausgestalten lässt, da sich die Schublade direkt auf die Schubladenschiene aufsetzen lässt. Zur Abstützung der Mittelschiene bei gleichzeitiger Kompaktheit in der Höhe lassen sich Stützrollen seitlich an der Mittelschiene drehend lagern. Weitere Stützrollen zum Abstützen der Schubladenschiene lassen sich an der Korpusschiene anbringen, die ein Absinken der Schubladenschiene verhindern, insbesondere nach dem Beladen einer Schublade auf dem Schienenpaket.

Die DE 39 36 754 A1 offenbart eine synchronisierte Schubladenführung bzw. Auszugsführung mit einer Korpusschiene, einer Auszugsschiene bzw. Mittelschiene und einer Schubladenschiene. Die Korpusschiene ist über einen Kopf mit einem Zugelement verbunden. Das Zugelement umschließt über Umlenkrollen die Auszugsschiene. Die Schubladenschiene ist über eine Befestigung fest mit dem Zugelement verbunden. In eingefahrener Stellung liegt die Auszugsschiene innerhalb der U-förmigen Schubladenschiene. Durch eine Auszugsbewegung der Schubladenschiene wird das Zugelement über die Befestigung verschoben und nimmt über die Umlenkrollen die Auszugsschiene mit. Dadurch wird die Auszugsschiene ebenfalls mit ausgezogen. Die Korpusschiene ist über Schrauben fest mit der Seitenwand eines Korpus verbunden. Die Abstützung der Schubladenschiene und der Auszugsschiene in vertikaler und horizontaler Richtung erfolgt jeweils über Führungsrollen.

Aus der DE 40 19 124 C2 ist ebenfalls eine Schubladenführung bekannt, bei der die Schienenbewegung durch ein Zugmittel synchronisiert ist. Dabei wird durch einen an der Mittelschiene angebrachten Laufwagen ein spielfreier Lauf der Schienen erzielt.

Bei den genannten Schubladenführungen werden zur Abstützung und als Abhebesicherung der Schubladenschiene zusätzlich zu dem Synchronisierungsmechanismus und den Schienen weitere Baukomponenten in Form von Führungsrollen oder Laufwagen benötigt.

Die eingangs genannte US 2016/128475 A1 offenbart eine Auszugsführung mit einer stationären Schiene und einer relativ zu der stationären Schiene verfahrbare Schiene sowie mit Mitteln zur Synchronisierung der Bewegung der verfahrbaren Schienen, die ein flexibles Umlenkelement z.B. in Form eines Drahtseils umfassen. Dadurch können auch breite oder schwere Auszüge auf einfache Weise und geräuscharm in der Bewegung synchronisiert werden.

Aus der DE 42 26 812 A1 ist eine Schubladenführung mit einer Schubladenschiene, einer Mittelschiene und einer Korpusschiene bekannt, wobei zwischen den Schienen Laufwagen lastübertragend sich abwälzen. Um eine synchrone Verschiebung der Mittelschiene bei der Verschiebung der Schubladenschiene zu erreichen, ist ein Zugmittel vorgesehen, welches über an der Mittelschiene angeordnete Umlenkrollen läuft. Das obere Trum des Zugmittels ist mit den beiden Enden eines oberen Laufwagens verbunden, während das untere Trum des Zugmittels mit den Enden eines unteren Laufwagens verbunden ist.

DE 10 2013 113 671 A1 offenbart eine Führungsvorrichtung für linear bewegbare Bauteile mit einer Führungsschiene, entlang der ein Tragelement über Rollen oder Wälzkörper verfahrbar gelagert ist,. Das Tragelement ist zwischen zwei Endpositionen linear verfahrbar und in mindestens einer Endposition ist eine Stützeinrichtung zwischen Tragelement und Führungsschiene vorgesehen, wobei erst bei Überschreiten einer vorbestimmten Kraft in einer der Endpositionen das Tragelement durch die Stützeinrichtung abgestützt ist. Dadurch kann eine Verformung der Wälzkörper oder Rollen in einer stationären Endposition verringert werden. Demgegenüber ist es die Aufgabe der Erfindung, eine Auszugsführung bereitzustellen, bei der der Synchronisierungsmechanismus und die Schubladenschiene eine integrierte Abhebesicherung der Schubladenschiene ohne weitere Baukomponenten aufweisen.

Diese Aufgabe wird erfindungsgemäß durch eine Auszugsführung mit den Merkmalen von Anspruch 1 gelöst. Die Seilrolle dient der Führung der Seileinrichtung und gleichzeitig als Abhebesicherung für die Schubladenschiene, und zwar in Richtung senkrecht zu der Drehachse der Seilrolle, also bei montierter Auszugsführung nach oben. Weitere Baukomponenten zusätzlich zu den Seilrollen werden zur Abhebesicherung nicht benötigt. Insbesondere sind keine zusätzlichen Stützrollen an der Mittelschiene für den ausgezogenen Zustand des Schienenpakets notwendig. Es wird auch keine Stützrollenbaugruppe für den eingeschobenen Zustand benötigt. Die Seileinrichtung ist in die Schubladenschiene integrierbar bzw. integriert. Dadurch gibt es weniger Probleme beim Transport durch abstehende Seilkomponenten und keine Beschädigung der Seileinrichtung bei der Führungsmontage durch den Endanwender. Die Seileinrichtung ist durch entsprechende Halterungen an der Schubladenschiene und der Korpusschiene befestigt.

In einer vorteilhaften Ausführungsform der Erfindung ist zumindest bei eingefahrener Schubladenschiene auch die in Ausziehrichtung hintere Seilrolle von dem Flansch untergriffen.

Vorzugsweise weist die Seilrolle einen innen liegenden Rollenabschnitt, auf dem die Seileinrichtung läuft, und einen außen liegenden Rollenabschnitt, der von dem Flansch untergriffen ist, auf. Dabei kann der außen liegende Rollenabschnitt einen kleineren Rollendurchmesser aufweisen als der innen liegende Rollenabschnitt, um so zu verhindern, dass der Flansch mit der Seileinrichtung kollidiert.

Die Seileinrichtung kann beispielsweise als ein in sich geschlossenes Seil, das auf den Seilrollen umläuft und sowohl an der Schubladenschiene als auch an der Korpusschiene befestigt ist, oder als ein offenes Seil ausgebildet sein, dessen zwei Seilenden beide entweder an der Schubladenschiene oder an der Korpusschiene befestigt sind. Alternativ kann die Seileinrichtung aber auch durch zwei Seile gebildet sein, die jeweils um eine Seilrolle geführt sind und mit ihrem einen Seilende an der Schubladenschiene und mit ihrem anderen Seilende an der Korpusschiene befestigt sind.

Vorteilhaft ist die Schubladenschiene als C-Schienenprofil ausgebildet, dessen eines umgebogenes freies Profilende den Flansch ausbildet.

Weitere Vorteile der Erfindung ergeben sich aus der Beschreibung, den Ansprüchen und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1b: eine perspektivische Ansicht einer erfindungsgemäßen Auszugsführung für eine Schublade im eingefahrenen Zustand (Fig. 1a) und im vollständig ausgezogenen Zustand (Fig. 1b);
- Fign. 2a, 2b: eine Seitenansicht der erfindungsgemäßen Auszugsführung im eingefahrenen Zustand (Fig. 2a) und im vollständig ausgezogenen Zustand (Fig. 2b);
- Fign. 3a, 3b: eine Mittelschiene der erfindungsgemäßen Auszugsführung in einer perspektivischen Ansicht (Fig. 3a) und in einer Seitenansicht (Fig. 3b); und
- Fig. 4: einen Querschnitt durch die erfindungsgemäßen Auszugsführung im Bereich einer Seilrolle der Mittelschiene.

Die in den **Fign. 1** **und** **2** gezeigte Auszugsführung **10** umfasst eine an einem Korpus befestigbare Korpusschiene **12,** eine an einer Schublade befestigbare Schubladenschiene **14** in Form eines nach unten offenen Schienenprofils, eine sowohl an der Korpusschiene 12 als auch an der Schubladenschiene 14 verschiebbar gelagerte Mittelschiene **16**, sowie einen Synchronisationsmechanismus **20** zum synchronen Verfahren der Mittelschiene 16 mit der Schubladenschiene 14. Die Schubladenschiene 14 ist der Übersichtlichkeit halber nur gestrichelt dargestellt. Der Synchronisationsmechanismus 20 weist eine in Auszugsrichtung **A** der Auszugsführung 10 hintere Seilrolle **22a** und eine vordere Seilrolle **22b**, die beide an der Mittelschiene 16 befestigt sind, sowie ein in sich geschlossenes Seil **24** auf, das auf den Seilrollen 22a, 22b umläuft. In **Fign. 3a, 3b** ist die Mittelschiene 16 mit den beiden Seilrollen 22a, 22b und dem umlaufenden Seil 24 gezeigt.

Das Seil 24 ist bei **28a** an der Schubladenschiene 14 und bei **28b** an der Korpusschiene 12 befestigt. Dadurch wird beim Ein- und Ausfahren der Schubladenschiene 14 die Mittelschiene 16 synchron zu der Schubladenschiene 14 mitbewegt, und zwar mit halber Geschwindigkeit der Schubladenschiene 14. Bei eingefahrener Schubladenschiene 14 befinden sich beide Seilrollen 22a, 22b innerhalb der Schubladenschiene 14, bei vollständig ausgezogener Schubladenschiene 14 hingegen noch nur die vordere Seilrolle 22b.

Statt wie in Fign. 1 und 2 als ein in sich geschlossenes Seil kann das Seil alternativ auch als ein offenes Seil ausgebildet sein, dessen zwei Seilenden dann beide entweder an der Korpusschiene 12 oder an der Schubladenschiene 14 befestigt sind. Statt eines einzigen Seils können auch zwei Seile in Form von Halbschleifen eingesetzt werden, die jeweils um eine Seilrolle 22a, 22b umlaufen und mit ihrem einen Seilende an der Korpusschiene 12 und mit ihrem anderen Seilende an der Schubladenschiene 14 befestigt sind.

Wie in **Fig. 4** gezeigt ist, hat die Schubladenschiene 14 am freien unteren Rand ihres vertikalen Profilschenkels einen nach innen umgebogenen, horizontalen Flansch **30**, der im eingefahrenen Zustand beide Seilrolle 22a, 22b und im vollständig ausgezogenen Zustand nur die vordere Seilrolle 22b untergreift, um so ein Abheben der Schubladenschiene 14 von der Mittelschiene 16 zu verhindern. Die Seilrollen 22a, 22b weisen jeweils einen innen liegenden Rollenabschnitt **26** mit größerem Rollendurchmesser, auf dem das Seil 24 läuft, und einen außen liegenden Rollenabschnitt **27** mit kleinerem Rollendurchmesser auf, der von dem Flansch 30 untergriffen ist. Beispielsweise weist der äußere Rollenabschnitt 27 den halben Rollendurchmesser des inneren Rollenabschnitts 26 auf. Durch den zwischen den beiden Rollenabschnitten 26, 27 gebildeten Ringabsatz **29** wird verhindert, dass der Flansch 30 mit dem Seil 24 kollidiert. Der umgebogene Flansch 30 und der untergriffene, äußere Rollenabschnitt 27 bilden somit eine Abhebesicherung der Schubladenschiene 14.

Die Seilrollen 22a, 22b können, wie in Fig. 4 gezeigt, auf dem Flansch 30 abrollen oder alternativ auch von dem Flansch 30 geringfügig beabstandet sein.

Statt unterschiedliche Rollendurchmesser können die beiden Rollenabschnitte 26, 27 auch den gleichen Rollendurchmesser aufweisen, wobei dann allerdings kein Ringabsatz als Kollisionsschutz vorhanden ist.

Im gezeigten Ausführungsbeispiel ist die Schubladenschiene 14 als ein C-Profil ausgeführt, dessen eines umgebogenes freies Profilende den Flansch 30 ausbildet.

## Patentansprüche

1. Auszugsführung (10) für eine Schublade
mit einer an einem Korpus befestigbaren Korpusschiene (12),
mit einer an einer Schublade befestigbaren Schubladenschiene (14), die einen Flansch (30) aufweist,
mit einer sowohl an der Korpus- als auch an der Schubladenschiene (12, 14) verschiebbar gelagerten Mittelschiene (16) und
mit einem Synchronisationsmechanismus (20) zum synchronen Bewegen der Mittelschiene (16) mit der Schubladenschiene (14),
wobei der Synchronisationsmechanismus (20) zwei Seilrollen (22a, 22b), die an der Mittelschiene (16) befestigt sind, und eine Seileinrichtung (24) aufweist, die um die Seilrollen (22a, 22b) geführt und sowohl an der Korpus- als auch an der Schubladenschiene (12, 14) befestigt ist,
**dadurch gekennzeichnet,**
**dass** bei montierter Auszugsführung (10) der Flansch (30) die in Ausziehrichtung (A) vordere Seilrolle (22b) untergreift, die somit als Abhebesicherung für die Schubladenschiene (14) in Richtung nach oben dient.

2. Auszugsführung nach Anspruch 1, **dadurch gekennzeichnet, dass** zumindest bei eingefahrener Schubladenschiene (14) auch die in Ausziehrichtung (A) hintere Seilrolle (22a) von dem Flansch (30) untergriffen ist.

3. Auszugsführung nach Anspruch 1 oder 2, **dadurch gekennzeichnet, dass** die Seilrolle (22a, 22b) einen innen liegenden Rollenabschnitt (26), auf dem die Seileinrichtung (24) läuft, und einen außen liegenden Rollenabschnitt (27), der von dem Flansch (30) untergriffen ist, aufweist.

4. Auszugsführung nach Anspruch 3, **dadurch gekennzeichnet, dass** der außen liegende Rollenabschnitt (27) einen kleineren Rollendurchmesser aufweist als der innen liegende Rollenabschnitt (26).

5. Auszugsführung nach einem der vorhergehenden Ansprüche, **dadurch gekennzeichnet, dass** die Seileinrichtung (24) als ein in sich geschlossenes Seil ausgebildet ist, das auf den Seilrollen (22a, 22b) umläuft und sowohl an der Schubladenschiene (14) als auch an der Korpusschiene (12) befestigt ist.

6. Auszugsführung nach einem der Ansprüche 1 bis 4, **dadurch gekennzeichnet, dass** die Seileinrichtung (24) als ein offenes Seil ausgebildet sein, dessen zwei Seilenden beide entweder an der Schubladenschiene (14) oder an der Korpusschiene (12) befestigt sind.

7. Auszugsführung nach einem der Ansprüche 1 bis 4, **dadurch gekennzeichnet, dass** die Seileinrichtung (24) durch zwei Seile gebildet ist, die jeweils um eine Seilrolle (22a, 22b) geführt sind und mit ihrem einen Seilende an der Schubladenschiene (14) und mit ihrem anderen Seilende an der Korpusschiene (12) befestigt sind.

8. Auszugsführung nach einem der vorhergehenden Ansprüche, **dadurch gekennzeichnet, dass** die Schubladenschiene (14) als C-Schienenprofil ausgebildet ist.

## Claims

1. Pull-out guide (10) for a drawer comprising
a body rail (12) that can be fastened to a body,
a drawer rail (14) that can be fastened to a drawer and comprises a flange (30),
a middle rail (16) that is displaceably mounted to both the body rail (12) and the drawer rail (14), and
a synchronization mechanism (20) for synchronous movement of the middle rail (16) with the drawer rail (14),
wherein the synchronization mechanism (20) comprises two rope pulleys (22a, 22b), which are mounted to the middle rail (16), and a rope device (24), which is guided around the rope pulleys (22a, 22b) and is mounted to both the body rail (12) and the drawer rail (14),
**characterized in that**
when the pull-out guide (10) is mounted, the flange (30) engages under the, viewed in the pulling-out direction (A), front rope pulley (22b), which thus serves as lift-off protection in an upward direction for the drawer rail (14).

2. Pull-out guide according to claim 1, **characterized in that** at least when the drawer rail (14) is retracted, the flange (30) also engages under the, viewed in the pull-out direction (A), rear rope pulley (22a).

3. Pull-out guide according to claim 1 or 2, **characterized in that** the rope pulley (22a, 22b) has an internal pulley section (26) on which the rope device (24) runs, and an external pulley section (27) under which the flange (30) engages.

4. Pull-out guide according to claim 3, **characterized in that** the external pulley section (27) has a smaller pulley diameter than the internal pulley section (26).

5. Pull-out guide according to one of the preceding claims, **characterized in that** the rope device (24) is designed as a closed rope which revolves on the rope pulleys (22a, 22b) and is attached to both the drawer rail (14) and the body rail (12).

6. Pull-out guide according to one of the claims 1 to 4, **characterized in that** the rope device (24) is designed as an open rope, the two rope ends of which are both fastened either to the drawer rail (14) or to the body rail (12).

7. Pull-out guide according to one of the claims 1 to 4, **characterized in that** the rope device (24) is formed by two ropes, which are each guided around a rope pulley (22a, 22b) and one rope end of which is attached to the drawer rail (14) and the other rope end is attached to the body rail (12).

8. Pull-out guide according to one of the preceding claims, **characterized in that** the drawer rail (14) is designed as a C-rail profile.

## Revendications

1. Guide d'extraction (10) destiné à un tiroir, comprenant
un rail (12) pouvant être fixé à une carcasse de meuble,
un rail (14), pouvant être fixé à un tiroir et muni d'une aile (30),
un rail médian (16) monté à coulissement sur lesdits rails (12, 14) associés tant à la carcasse, qu'au tiroir, et
un mécanisme de synchronisation (20), conçu pour mouvoir ledit rail médian (16) en synchronisme avec ledit rail (14) associé au tiroir,
ledit mécanisme de synchronisation (20) comportant deux poulies (22a, 22b) guide-câble, fixées audit rail médian (16), et un dispositif à câble (24) qui est guidé autour desdites poulies (22a, 22b) guide-câble et est fixé auxdits rails (12, 14) associés tant à la carcasse, qu'au tiroir,
**caractérisé par le fait**
**qu'**à l'état monté dudit guide d'extraction (10), l'aile (30) emprisonne par-dessous la poulie (22b) guide-câble qui est située à l'avant dans la direction d'extraction (A) et remplit, de la sorte, la fonction d'un arrêt antisoulèvement dédié au rail (14) associé au tiroir.

2. Guide d'extraction selon la revendication 1, **caractérisé par le fait qu'**au moins à l'état escamoté du rail (14) associé au tiroir, la poulie (22a) guide-câble qui est située à l'arrière dans la direction d'extraction (A) est, elle aussi, emprisonnée par-dessous par l'aile (30).

3. Guide d'extraction selon la revendication 1 ou 2, **caractérisé par le fait que** la poulie (22a, 22b) guide-câble comprend une région (26) située à l'intérieur, sur laquelle le dispositif à câble (24) défile, et une région (27) qui est située à l'extérieur et est emprisonnée par-dessous par l'aile (30).

4. Guide d'extraction selon la revendication 3, **caractérisé par le fait que** la région (27) de la poulie, située à l'extérieur, présente un plus petit diamètre que la région (26) de ladite poulie qui est située à l'intérieur.

5. Guide d'extraction selon l'une des revendications précédentes, **caractérisé par le fait que** le dispositif à câble (24) est réalisé sous la forme d'un câble fermé en soi, qui défile en boucle sur les poulies (22a, 22b) guide-câble et est fixé tant au rail (14) associé au tiroir, qu'au rail (12) associé à la carcasse.

6. Guide d'extraction selon l'une des revendications 1 à 4, **caractérisé par le fait que** le dispositif à câble (24) est réalisé sous la forme d'un câble ouvert dont les deux extrémités sont fixées soit au rail (14) associé au tiroir, soit au rail (12) associé à la carcasse.

7. Guide d'extraction selon l'une des revendications 1 à 4, **caractérisé par le fait que** le dispositif à câbles (24) est constitué de deux câbles qui sont guidés, à chaque fois, autour d'une poulie (22a, 22b) guide-câble et sont fixés, par l'une de leurs extrémités, au rail (14) associé au tiroir et, par leur autre extrémité, au rail (12) associé à la carcasse.

8. Guide d'extraction selon l'une des revendications précédentes, **caractérisé par le fait que** le rail (14) associé au tiroir est réalisé sous la forme d'un rail profilé en C.
